# EUROPÄISCHE PATENTANMELDUNG

(11) **EP 4 570 379 A1**
(43) Veröffentlichungstag der Anmeldung: **18.06.2025**
(21) Anmeldenummer: 23216704.9
(22) Anmeldetag: 14.12.2023
(51) Int. Cl.: B02C 13/28, B02C 13/06

(54) **PRALLBRECHER**

(71) Anmelder: HAZEMAG & EPR GmbH, 48249 Dülmen (DE)
(72) Erfinder: LEWE, Florian, 48249 Dülmen (DE); KOCKMANN, Christian, 48653 Coesfeld (DE)
(74) Vertreter: Zenz Patentanwälte Partnerschaft mbB

(57) **Zusammenfassung**

Die Erfindung betrifft einen Prallbrecher mit einem Rotor (1), der mehrere Rotorscheiben (2) aufweist, wobei eine jeweilige Rotorscheibe (2) über ihren Außenumfang (7) verteilt mehrere Randausnehmungen (6) aufweist, wobei die Randausnehmungen (6) zueinander fluchtend angeordnet sind, wobei zueinander fluchtend angeordnete Randausnehmungen (6) zur Halterung einer Schlagleiste (4) ausgebildet sind, wobei eine jeweilige Randausnehmung (6) eine erste Seitenwand (12), eine zweite Seitenwand (14) und eine Bodenwand (15) aufweist, wobei an der zweiten Seitenwand (14) einer jeweiligen Randausnehmung (6) ein Klemmkeil (10) mit einer Klemmwand (19) angeordnet ist, und wobei der Klemmkeil (10) an der zweiten Seitenwand (14) in einer Klemmstellung fixierbar ist, in welcher die Klemmwand (19) des Klemmkeils (10) die Schlagleiste (4) festklemmend angeordnet ist. Der Klemmkeil (10) ist aus der Klemmstellung in eine Wartungsstellung, in welcher die Klemmwand (19) des Klemmkeils (10) die Schlagleiste (4) freigeben angeordnet ist, an der zweiten Seitenwand (14) bewegbar gelagert.

## Beschreibung

Die Erfindung betrifft einen Prallbrecher mit einem Rotor, der mehrere Rotorscheiben aufweist, wobei eine jeweilige Rotorscheibe über ihren Außenumfang verteilt mehrere Randausnehmungen aufweist, welche von dem Außenumfang einer jeweiligen Rotorscheibe radial einwärts erstreckend ausgebildet sind, wobei die Randausnehmungen der mehreren Rotorscheiben zueinander fluchtend angeordnet sind, wobei zueinander fluchtend angeordnete Randausnehmungen zur Halterung einer Schlagleiste ausgebildet sind, wobei eine jeweilige Randausnehmung eine erste Seitenwand, eine zweite Seitenwand und eine Bodenwand aufweist, wobei eine jeweilige Randausnehmung an ihrer ersten Seitenwand ein Halteteil aufweist, wobei an der zweiten Seitenwand einer jeweiligen Randausnehmung ein Klemmkeil mit einer Klemmwand angeordnet ist, und wobei der Klemmkeil an der zweiten Seitenwand in einer Klemmstellung fixierbar ist, in welcher die Klemmwand des Klemmkeils die Schlagleiste zwischen sich und dem Halteteil festklemmend angeordnet ist.

Ein Prallbrecher der vorstehend genannten Art ist zum Beispiel aus der DE 198 13 310 C1 bekannt. Dieser bekannte Prallbrecher weist einen Rotor auf, welcher aus mehreren Rotorscheiben zusammengesetzt ist. Die Rotorscheiben sind durch Randausnehmungen unterbrochen, die in dem Außenumfang der Rotorscheiben ausgebildet sind und sich radial einwärts erstrecken. Die Randausnehmungen aller Rotorscheiben fluchten zueinander und bilden Halterungen für Schlagleisten, wobei eine Seitenwand der Randausnehmungen ein Widerlager für die Schlagleisten bildet. Auf der gegenüberliegenden Seitenwand einer jeden Randausnehmung stützt sich ein Klemmkeil ab, welcher in der Randausnehmung eingebracht ist und mit welchem die eingesetzte Schlagleiste gegen die das Widerlager bildende Seitenwand gehalten ist. In Richtung der Bodenwand weist eine jeweilige Rotorscheibe im Bereich der Seitenwand einen Steg auf, welcher mit einer Bohrung versehen ist, wobei diese Bohrung mit einer Bohrung in dem Klemmkeil fluchtet. Durch diese Bohrung ist eine Schraubverbindung gesteckt, mit deren Hilfe der Klemmkeil an der Rotorscheibe befestigt ist. Zur Wartung des Rotors bzw. des Prallbrechers muss die Schraubverbindung gelöst und entfernt werden und zusätzlich der Klemmkeil aus der Randausnehmung entnommen werden, bevor die eingesetzte Schlagleiste entnommen und instandgesetzt oder durch eine neue Schlagleiste ersetzt werden kann. Es ist ersichtlich, dass für die Wartung einer Schlagleiste mehrere Schraubverbindungen gelöst und aus dem Rotorkörper entfernt werden müssen, wobei zusätzlich auch die Klemmkeile aus dem Rotorkörper entfernt werden müssen, so dass die Wartung zeit- und kostenintensiv ist und zusätzliche Gefahrenquellen durch das Gewicht der zu entfernenden Einzelteile darstellt.

Der Erfindung liegt die Aufgabe zugrunde eine Lösung zu schaffen, die auf konstruktiv einfache Weise einen Prallbrecher bereitstellt, bei welchem die Wartung von Schlagleisten einfach, schnell, bequem und sicher erfolgen kann, wobei im Sinne der Erfindung unter Wartung ein Ausbau einer Schlagleiste aus dem Rotor zu verstehen ist, um entweder die entnommene Schlagleiste Instand zu setzen und anschließend wieder einzubauen oder aber um einen Schlagleistenwechsel vorzunehmen und eine neue Schlagleiste an dem Rotor zu befestigen.

Bei einem Prallbrecher der vorstehend bezeichneten Art wird die Aufgabe erfindungsgemäß dadurch gelöst, dass der Klemmkeil aus der Klemmstellung in eine Wartungsstellung, in welcher die Klemmwand des Klemmkeils die Schlagleiste freigeben angeordnet ist, an der zweiten Seitenwand bewegbar gelagert ist.

Vorteilhafte und zweckmäßige Ausgestaltungen und Weiterbildungen der Erfindung ergeben sich aus den Unteransprüchen.

Durch die Erfindung wird ein Prallbrecher zur Verfügung gestellt, welcher sich dadurch auszeichnet, dass ein jeweiliger Klemmkeil bei Wartungsarbeiten an der Rotorscheibe verbleiben kann und nicht ausgebaut werden muss, was in vorteilhafter Weise der Sicherheit zugute kommt und eine Kosten- und Zeitersparnis bei Wartungsarbeiten des Rotors und insbesondere beim Schlagleistenwechsel bietet. Erfindungsgemäß ist der Klemmkeil derart an der zweiten Seitenwand einer jeweiligen Ausnehmung einer jeweiligen Rotorscheibe gelagert, dass sich der Klemmkeil radial nach unten schlagen lässt und dabei kontrolliert an der zweiten Seitenwand nach unten gleitet, wo der Klemmkeil dann in Richtung der zweiten Seitenwand geschwenkt werden kann, wodurch der Klemmkeil seine Wartungsstellung einnimmt. In der Wartungsstellung des Klemmkeils ist dann innerhalb der Randausnehmung genügend Raum vorhanden, so dass die Schlagleiste aus der Randausnehmung nach oben ausgehoben werden kann, während der Klemmkeil im Rotorkörper und insbesondere an der Rotorscheibe verbleibt. Nachdem die Schlagleiste gewechselt oder gedreht wurde, werden die Klemmkeile wieder zurückgeschwenkt, radial nach oben geschoben und in der Klemmstellung fixiert. Zusätzlich bietet die Erfindung einen großen ergonomischen Vorteil, weil die schweren Klemmkeile bei Wartungsarbeiten nicht mehr vom Wartungspersonal ausgebaut werden müssen, sondern an den Rotorscheiben verbleiben, wo sie gehalten und zu Wartungszwecken derart bewegbar gelagert sind, dass eine Schlagleiste vom Rotorkörper entfernt werden kann.

Besonders vorteilhaft ist es in Ausgestaltung der Erfindung, wenn eine Positioniervorrichtung den Klemmkeil in der Klemmstellung an der zweiten Seitenwand fixiert, wobei die Positioniervorrichtung den Klemmkeil bei einer Bewegung aus der Klemmstellung in die Wartungsstellung an der zweiten Seitenwand haltend und relativ zu der zweiten Seitenwand bewegungsführend ausgebildet ist. Dabei handelt es sich erfindungsgemäß um eine mechanische und robust ausgebildete Positioniervorrichtung.

Um bei Wartungsarbeiten Beschädigungen am Rotor sowie Gefahrenquellen für das Wartungspersonal zu vermeiden, sieht die Erfindung in weiterer Ausgestaltung vor, dass die Positioniervorrichtung den Klemmkeil bei seiner Bewegung aus der Klemmstellung in die Wartungsstellung entlang der zweiten Seitenwand in Richtung der Bodenwand bewegungsführend ausgebildet ist.

Für einen ausreichend großen Freiraum zum Ausbau einer Schlagleiste sieht die Erfindung in weiterer Ausgestaltung vor, dass die Positioniervorrichtung den Klemmkeil bei seiner Bewegung aus der Klemmstellung in die Wartungsstellung in Richtung der zweiten Seitenwand schwenkbar lagert.

Zur beweglichen Lagerung der Klemmkeile an den Randausnehmungen der Rotorscheiben ist in weiterer Ausgestaltung der Erfindung vorgesehen, dass der Klemmkeil mit zwei Seitenschenkeln ausgebildet ist, welche sich von der Klemmwand aus erstrecken und parallel zueinander verlaufen, wobei die zweite Seitenwand zwischen den zwei Seitenschenkeln angeordnet ist und die zwei Seitenschenkel jeweils einen Durchlass aufweisen, dessen Rand mit einer Stufe ausgebildet ist, und wobei die Durchlässe in den zwei Seitenschenkeln fluchtend zueinander ausgebildet sind.

Die Durchlässe sowie die Stufen am Rand der Durchlässe dienen der Aufnahme einer mechanischen Verbindung, wobei die Erfindung zu diesem Zweck in weiterer Ausgestaltung vorsieht, dass die Positioniervorrichtung eine erste Schraubverbindung aufweist, welche sich durch die zweite Seitenwand und die zwei Seitenschenkel hindurch erstreckt. Auf diese Weise ist der Klemmkeil mit der Rotorscheibe verbunden.

Zur bewegbaren Lagerung der Klemmkeile ist in weiterer Ausgestaltung der Erfindung vorgesehen, dass der jeweilige Durchlass der zwei Seitenschenkel nach Art einer Kulissenführung und die erste Schraubverbindung nach Art eines Kulissensteins ausgebildet sind, wobei die erste Schraubverbindung für eine Bewegung aus der Klemmstellung heraus derart gelockert ist, dass bei einer Bewegung aus der Klemmstellung in die Wartungsstellung der Klemmkeil mit der zweiten Seitenwand verbunden und relativ zu der zweiten Seitenwand bewegbar ist. Die an der Rotorscheibe ortsfest angeordnete Schraubverbindung führt damit den Klemmkeil bei seiner Bewegung aus der Klemmstellung in die Wartungsstellung, weil der Klemmkeil durch den Durchlass nach Art einer Kulissenführung relativ zu der Schraubverbindung bewegbar an der zweiten Seitenwand gelagert ist.

Für eine Bewegung des Klemmkeils in Richtung der Bodenwand der Randausnehmung bei Wartungsarbeiten sieht die Erfindung in weiterer Ausgestaltung vor, dass die Durchlässe der Seitenschenkel jeweils mit einem geradlinig verlaufenden Abschnitt ausgebildet sind, welcher eine vorgegebene Breite aufweist und welcher sich von einem Stirnende des Klemmkeils bis zu einem gegenüberliegenden Stirnende des Klemmkeils erstreckt, wobei die erste Schraubverbindung eine Führungs- und Konter-Mutter aufweist, deren quadratischer Querschnitt an die vorgegebene Breite des Durchlasses angepasst ausgebildet ist. Der quadratische Querschnitt der Mutter hat dabei die Vorteile einer genauen Führung des Klemmkeils und einer Arbeitserleichterung, da zum Lockern und auch zum Festziehen der ersten Schraubverbindung kein Werkzeug zum Kontern erforderlich ist.

Besonders vorteilhaft ist es in Ausgestaltung der Erfindung, wenn bei Wartungsarbeiten die erste und einen gelockerten Zustand aufweisende Schraubverbindung eine Schwenkachse bildet, um welche der Klemmkeil bei einer Bewegung in die Wartungsstellung schwenkbar gelagert ist.

Für eine sichere und dauerhafte Befestigung der Klemmkeile in der Klemmstellung sieht die Erfindung in Ausgestaltung vor, dass die Positioniervorrichtung eine zweite Schraubverbindung aufweist, welche sich durch die zweite Seitenwand und die zwei Seitenschenkel hindurch erstreckt, wobei in einer axialen Richtung durch die zweite Seitenwand hindurch ein erstes Durchgangsloch und ein zweites Durchgangsloch, welches in einem radialen Abstand zu dem ersten Durchgangsloch angeordnet ist, ausgebildet sind, wobei das erste Durchgangsloch die erste Schraubverbindung aufnimmt, und wobei in einer radialen Richtung betrachtet das erste Durchgangsloch zwischen der Bodenwand und dem zweiten Durchgangsloch angeordnet ist.

Zur sicheren Befestigung des Klemmkeils in der Klemmstellung sieht die Erfindung in Ausgestaltung vor, dass in der Klemmstellung das zweite Durchgangsloch die zweite Schraubverbindung aufnimmt und die erste Schraubverbindung und die zweite Schraubverbindung jeweils fest angezogene Verbindungen derart bilden, dass der Klemmkeil an der zweiten Seitenwand fixiert gehalten ist. Insbesondere klemmt der fixiert gehaltene Klemmkeil in der Klemmstellung die Schlagleiste zwischen sich und dem Halteteil fest ein.

Schließlich ist in Ausgestaltung der Erfindung vorgesehen, dass die zweite Schraubverbindung eine Konter-Mutter oder einen T-Nutenstein aufweist, deren Querschnitt an die vorgegebene Breite oder Stufe des Durchlasses angepasst ausgebildet ist. Der Querschnitt der Mutter hat dabei die Vorteile einer genauen Führung des Klemmkeils, einer Arbeitserleichterung zum Lockern und auch zum Festziehen der ersten Schraubverbindung durch Entfall eines Werkzeugs zum Kontern und der Erhöhung einer stabilen und sicheren Befestigung des Klemmkeils in der Klemmstellung.

Es versteht sich, dass die vorstehend genannten und nachstehenden noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der beispielhaft ein bevorzugtes Ausführungsbeispiel der Erfindung dargestellt ist. In der Zeichnung zeigt:
Figur 1 eine Perspektivansicht auf einen erfindungsgemäßen Prallbrecher,
Figur 2 eine Seitenansicht auf den erfindungsgemäßen Prallbrecher,
Figur 3 eine perspektivische Detailansicht auf den erfindungsgemäßen Prallbrecher,
Figur 4 eine weitere perspektivische Detailansicht auf den erfindungsgemäßen Prallbrecher,
Figur 5 eine noch weitere perspektivische Detailansicht auf den erfindungsgemäßen Prallbrecher,
Figur 6 eine perspektivische Darstellung einer Randausnehmung einer Rotorscheibe und eines Klemmkeils des erfindungsgemäßen Prallbrechers,
Figur 7 eine perspektivische Darstellung des Klemmkeils und eines Teils einer Positioniervorrichtung,
Figur 8 eine weitere perspektivische Darstellung des Klemmkeils und des Teils der Positioniervorrichtung,
Figur 9 eine perspektivische Detailansicht auf den Klemmkeil in einer Klemmstellung,
Figur 10 eine perspektivische Detailansicht auf den Klemmkeil bei einer Bewegung aus der Klemmstellung heraus in Richtung einer Wartungsstellung,
Figur 11 eine perspektivische Detailansicht auf den Klemmkeil bei seiner Bewegung in Richtung der Wartungsstellung, und
Figur 12 eine perspektivische Detailansicht auf den Klemmkeil in der Wartungsstellung.

Die Figuren 1 bis 3 zeigen in verschiedenen Ansichten einen Rotor 1, welcher Teil eines Prallbrechers ist. Der Rotor 1 weist mehrere Rotorscheiben 2 auf, wobei in dem gezeigten Ausführungsbeispiel insgesamt vier Rotorscheiben 2 vorhanden sind. Die Rotorscheiben 2 sind an einem Rotorkörper 3 drehfest befestigt. Um den Außenumfang der Rotorscheiben 2 sind in gleichmäßigen Umfangsabständen Schlagleisten 4 an den Rotorscheiben 2 befestigt, wobei sich eine jeweilige Schlagleiste 4 in eine axiale Richtung 5 in Bezug auf den Rotorkörper 3 und über die Rotorscheiben 2 hinweg erstreckt.

Insgesamt weist der Rotor 1 bei dem gezeigten Ausführungsbeispiel vier Schlagleisten 4 auf. Aus Gründen einer besseren Übersichtlichkeit sind in Figur 2 nur zwei Schlagleisten 4 gezeigt, um Randausnehmungen 6 besser sichtbar zu machen. Die Schlagleisten 4 sind in Randausnehmungen 6 der Rotorscheiben 2 eingesetzt und dort befestigt. Dementsprechend weist eine jeweilige Rotorscheibe 2 über ihren Außenumfang 7 verteilt mehrere Randausnehmungen 6 auf, welche von dem Außenumfang 7 einer jeweiligen Rotorscheibe 2 radial einwärts erstreckend ausgebildet sind. Insgesamt sind mit Bezug auf das gezeigte Ausführungsbeispiel vier Randausnehmungen 6 in jeder Rotorscheibe 2 zur Befestigung der vier Schlagleisten 4 ausgebildet. Die Randausnehmungen 6 der mehreren Rotorscheiben 2 sind zueinander fluchtend angeordnet, wobei zueinander fluchtend angeordnete Randausnehmungen 6 zur Halterung einer Schlagleiste 4 ausgebildet sind. Eine jeweilige Schlagleiste 4 ist an einem Halteteil 8 abgestützt, wobei die Abstützung auf der Rückseite der Schlagleiste 4 erfolgt, welche der im Betrieb vorherrschenden Drehrichtung bzw. Rotorumlaufrichtung 9 des Rotors 1 abgewandt ist.

Die Figuren 4 bis 6 zeigen Detailansichten auf eine einzelne Randausnehmung 6 einer einzelnen Rotorscheibe 2, wobei die Figur 4 eine Vorderansicht auf die Rotorscheibe 2 und die Figur 5 eine Rückansicht auf dieselbe Rotorscheibe 2 zeigen, wohingegen die Figur 6 eine Einzelteildarstellung für die Vorderansicht zeigt. Wie die Figuren 4 und 5 zeigen, ist zur Befestigung der Schlagleiste 4 ein Klemmkeil 10 vorgesehen, welcher innerhalb der Randausnehmung 6 angeordnet ist, wobei eine jeweilige Schlagleiste 4 zwischen dem Klemmkeil 10 und dem Halteteil 8 festgeklemmt angeordnet ist, wenn sich der Klemmkeil 10 in einer Klemmstellung befindet. Die Klemmstellung eines jeden Klemmkeils 10 ist in den Figuren 1 bis 5 dargestellt. Aus der Einzelteildarstellung der Figur 6 ist zu erkennen, dass die Randausnehmung 6 eine erste Seitenwand 12, eine zweite Seitenwand 14, welche der ersten Seitenwand 12 gegenüberliegend angeordnet ist, und eine Bodenwand 15 aufweist. Dabei nimmt die Randausnehmung 6 in ihrer umfangsmäßigen Erstreckung in einer radialen Richtung 16 und in Richtung des Rotorkörpers 3 zu, so dass im Bereich der Bodenwand 15 die Randausnehmung 6 in Umfangsrichtung 16 betrachtet größer ist als am Außenumfang 7 der Rotorscheibe 2. Die erste Seitenwand 12 der Randausnehmung 6 weist das Halteteil 8 auf, welches in dem dargestellten Ausführungsbeispiel an der Rotorscheibe 2 befestigt ist oder alternativ auch von der Rotorscheibe 2 selbst gebildet werden kann. Eine jeweilige Schlagleiste 4 weist auf ihrer dem Halteteil 8 zugewandten Seite eine in axialer Richtung 5 verlaufende Nut auf, in welche ein Rückhaltebalken 18 eingesetzt ist, welcher in einer Ausnehmung in dem Halteteil 8 befestigt ist. Der Rückhaltebalken 18 hält die eingeklemmte Schlagleiste 4 in Position und verhindert, dass sich die Schlagleiste 5 im Betrieb in radialer Richtung 16 bewegt.

Die Figuren 4 und 5 zeigen den Klemmkeil 10 in seiner Klemmstellung, wohingegen die Figuren 6 bis 8 verschiedene Einzelteildarstellungen zeigen, worauf nachstehend eingegangen wird. Ein jeweiliger Klemmkeil 10 ist an jeder zweiten Seitenwand 14 einer jeden Randausnehmung 6 gelagert. In der Klemmstellung ist der Klemmkeil 10 an der zweiten Seitenwand 14 fixiert, wobei in der Klemmstellung eine Klemmwand 19 des Klemmkeils 10 an der Schlagleiste 4 anliegt, so dass die Schlagleiste 4 zwischen der Klemmwand 19 des Klemmkeils 10 und dem Halteteil 8 eingeklemmt fixiert ist. Folglich ist in der Klemmstellung die Klemmwand 10 des Klemmkeils 10 die Schlagleiste 4 zwischen sich und dem Halteteil 8 festklemmend angeordnet. Erfindungsgemäß ist der Klemmkeil 10 aus der Klemmstellung in eine Wartungsstellung an der zweiten Seitenwand 14 bewegbar gelagert, wobei in der Wartungsstellung die Klemmwand 19 des Klemmkeils 10 die Schlagleiste 4 freigeben angeordnet ist, wie es beispielsweise in Figur 12 gezeigt ist und nachstehend noch im Detail beschrieben wird. Der Klemmkeil 10 ist in seiner Klemmstellung mittels einer Positioniervorrichtung 11 fixiert. Die Positioniervorrichtung 11 fixiert den Klemmkeil 10 in der Klemmstellung an der zweiten Seitenwand 14 (siehe zum Beispiel Figuren 1 bis 5 und 9), wobei die Positioniervorrichtung 11 den Klemmkeil 10 bei einer Bewegung aus der Klemmstellung in die Wartungsstellung an der zweiten Seitenwand 14 haltend und relativ zu der zweiten Seitenwand 14 bewegungsführend ausgebildet ist. Die Bewegung zwischen der Klemmstellung und der Wartestellung ist in den Figuren 10 und 11 gezeigt, wohingegen die Figur 12 die Wartungsstellung des Klemmkeils 10 zeigt. Die Positioniervorrichtung 11 ist ferner den Klemmkeil 10 bei seiner Bewegung aus der Klemmstellung in die Wartungsstellung entlang der zweiten Seitenwand 14 in Richtung der Bodenwand 15 bewegungsführend ausgebildet (siehe zum Beispiel Figuren 10 und 11). Schließlich lagert die Positioniervorrichtung 11 den Klemmkeil 10 bei seiner Bewegung aus der Klemmstellung in die Wartungsstellung in Richtung der zweiten Seitenwand 14 schwenkbar.

Den Figuren 6 bis 8 sind nähere Details der konstruktiven Ausgestaltung des Klemmkeils 10 zu entnehmen. Wie zu erkennen ist, ist der Klemmkeil 10 mit zwei Seitenschenkeln 20 und 21 ausgebildet. Die zwei Seitenschenkel 20 und 21 erstrecken sich von der Klemmwand 19 aus und verlaufen parallel zueinander. Die zwei Seitenschenkel 20 und 21 umgreifen dabei die zweite Seitenwand 14 (siehe hierzu auch zum Beispiel die Figuren 4 und 5), so dass die zweite Seitenwand 14 zwischen den zwei Seitenschenkeln 20 und 21 angeordnet ist. Ferner weisen die zwei Seitenschenkel 20 und 21 jeweils einen Durchlass 22 und 23 auf. Die Durchlässe 22 und 23 weisen dabei jeweils einen geradlinig verlaufenden Abschnitt 24 und 25 auf. Dabei sind die geradlinig verlaufenden Abschnitte 24 und 25 fluchtend zueinander ausgebildet. Die geradlinig verlaufenden Abschnitte 24 und 25 erstrecken sich von einem Stirnende 38 des Klemmkeils 10 bis zu einem gegenüberliegenden Stirnende 39 des Klemmkeils 10. Des Weiteren ist ein jeweiliger Rand 26 der Durchlässe 22 und 23 mit jeweils einer Stufe 27 ausgebildet.

Die Positioniervorrichtung 11 ist bei einer Bewegung des Klemmkeils 10 aus der Klemmstellung in die Wartungsstellung von einer ersten Schraubverbindung 28 ausgebildet. Ferner ist die Positioniervorrichtung 11 in der Klemmstellung von der ersten Schraubverbindung 28 und einer zweiten Schraubverbindung 29 ausgebildet. Sowohl in der Klemmstellung als auch der Wartungsstellung bildet ein jeweiliger Klemmkeil 10 mit seinen in den Seitenschenkeln 20 und 21 ausgebildeten Durchlässen 22 und 23 einen Teil der Positioniervorrichtung 11. Die erste Schraubverbindung 289 und die zweite Schraubverbindung 29 sind beispielsweise aus den Figuren 6 bis 8 ersichtlich. Sowohl die erste Schraubverbindung 28 als auch die zweite Schraubverbindung 29 erstrecken sich jeweils durch die zweite Seitenwand 14 und durch die zwei Seitenschenkel 20 und 21 hindurch. Insbesondere erstrecken sich die erste Schraubverbindung 28 und die zweite Schraubverbindung 29 durch die Durchlässe 22 und 23 in den zwei Seitenschenkeln 20 und 21. Wie der Figur 6 zu entnehmen ist, sind in der zweiten Seitenwand 14 ein erstes Durchgangsloch 30 und ein zweites Durchgangsloch 31 ausgebildet, welcher der Aufnahme der ersten und zweiten Schraubverbindung 28 und 29 dienen. Das erste Durchgangsloch 30 und das zweite Durchgangsloch 31 erstrecken sich in axialer Richtung 5 durch die zweite Seitenwand 14 hindurch. Aus Figur 6 ist ersichtlich, dass das zweite Durchgangsloch 31 in einem radialen Abstand 32 zu dem ersten Durchgangsloch 30 angeordnet ist. Dabei ist der radiale Abstand 32 kleiner als eine radiale Erstreckung 33 eines jeweiligen geradlinigen Abschnitts 24, 25 der beiden Durchlässe 22, 23 in den zwei Seitenschenkeln 20, 21. In radialer Richtung 16 betrachtet ist das erste Durchgangsloch 30 zwischen der Bodenwand 15 und dem zweiten Durchgangsloch 31 angeordnet.

Entsprechend der obigen Ausführungen weist bei einer Bewegung aus der Klemmstellung in die Wartungsstellung die Positioniervorrichtung 11 lediglich die erste Schraubverbindung 28 auf, wohingegen in der Klemmstellung die Positioniervorrichtung 11 die erste Schraubverbindung 28 und die zweite Schraubverbindung 29 aufweist. Die erste Schraubverbindung 28 erstreckt sich durch das erste Durchgangsloch 30 und die zweite Schraubverbindung 29 erstreckt sich durch das zweite Durchgangsloch 31. Damit sind die erste Schraubverbindung 28 und die zweite Schraubverbindung 29 ortsfest an der zweiten Seitenwand 14 angeordnet.

In den Figuren 9 bis 12 sind schematisch einzelne Schritte für den Ausbau einer Schlagleiste 4 gezeigt. Die Figur 9 zeigt den Klemmkeil 10 in seiner Klemmstellung, in welcher der Klemmkeil 10 die Schlagleiste zwischen sich und dem Halteteil 8 festklemmt. In der Klemmstellung bilden die erste Schraubverbindung 28 und die zweite Schraubverbindung 29 jeweils fest angezogene Verbindungen, so dass der Klemmkeil 10 an der zweiten Seitenwand 14 fixiert gehalten ist. Im Sinne der Erfindung ist unter einer fest angezogenen Verbindung eine Schraubverbindung zu verstehen, bei welcher zum Beispiel ein vorgegebenes Drehmoment beim Anziehen ausgeübt wird, so dass durch die erste Schraubverbindung und die zweite Schraubverbindung, die jeweils fest angezogen sind, sichergestellt ist, dass der Klemmkeil 10 in seiner Klemmstellung an der zweiten Seitenwand 14 unbewegbar fixiert ist. In der Klemmstellung, welche zusätzlich auch in den Figuren 4 und 5 gezeigt ist, stützen sich die erste Schraubverbindung 29 und die zweite Schraubverbindung 30 an der Stufe 27 der ihnen zugeordneten und in den Seitenschenkeln 20, 21 ausgebildeten Durchlässe 22 und 23 ab. Genauer gesagt stützt sich ein jeweiliger Schraubenkopf 34 und eine jeweilige Mutter 35 und 36 an der jeweiligen Stufe 27 ab. Dabei ist die Mutter 35 der ersten Schraubverbindung 28 als eine Führungs- und Konter-Mutter ausgebildet, deren quadratischer Querschnitt an eine vorgegebene Breite 37 des Durchlasses 22 angepasst ausgebildet ist. Die Mutter 36 der zweiten Schraubverbindung 29 kann auch als eine Konter-Mutter ausgebildet sein, wobei in dem dargestellten Ausführungsbeispiel die Mutter 36 als ein T-Nutenstein ausgebildet ist, deren Querschnitt an die vorgegebenen Breite 37 des Durchlasses 23 und an den Querschnitt der Stufe 27 des Durchlasses 23 angepasst ausgebildet ist. Der quadratische Querschnitt der Muttern 35 und 36 hat den Vorteil, dass zum Lockern bzw. Lösen (aber auch zum Festziehen) der ersten Schraubverbindung 28 und der zweiten Schraubverbindung 29 kein Werkzeug zum Kontern erforderlich ist, dass sich die Muttern 35, 36 jeweils an dem gestuften Rand 26 bzw. der jeweiligen Stufe 27 abstützen. Zur Wartung einer jeweiligen Schlagleiste 4 wird die zweite Schraubverbindung 29 gelöst und entfernt, wohingegen die erste Schraubverbindung 28 lediglich einen gelockerten Zustand aufweist. Dies ist in der Figur 10 gezeigt, bei welcher die zweite Schraubverbindung 29 von dem Klemmteil 10 und der zweiten Seitenwand 14 entfernt und ausgebaut ist. Im Sinne der Erfindung ist unter einem gelockerten Zustand zu verstehen, dass die erste Schraubverbindung 28 nun nicht mehr mit einem vorbestimmten Drehmoment angezogen ist, so dass die erste Schraubverbindung 28 an der zweiten Seitenwand 14 gehalten ist, dabei aber nicht den Klemmkeil 10 in der Klemmstellung fixiert, sondern eine relative Bewegung des Klemmkeils 10 zu der ersten Schraubverbindung 28 und damit zu der zweiten Seitenwand 14 möglich ist.

Eine relative Bewegung des Klemmkeils 10 zu der ersten Schraubverbindung 28 und damit zu der zweiten Seitenwand 14 ist dadurch möglich, weil die Durchlässe 22 und 23 der zwei Seitenschenkel 20, 21 nach Art einer Kulissenführung und die erste Schraubverbindung 28 nach Art eines Kulissensteins ausgebildet sind. Diese relative Bewegung ist aus Figur 11 im Vergleich zu der Figur 10 ersichtlich. Dadurch, dass die erste Schraubverbindung 28 für eine Bewegung aus der Klemmstellung heraus derart gelockert ist, ist bei einer Bewegung aus der Klemmstellung in die Wartungsstellung der Klemmkeil 10 mit der zweiten Seitenwand 14 nach wie vor verbunden und relativ zu der zweiten Seitenwand 14 bewegbar. Die Kombination aus Kulissenführung und Kulissenstein ermöglicht es, dass der Klemmkeil 10 relativ zu der zweiten Seitenwand 14 in Richtung der Bodenwand 15 bewegbar ist, wobei die Figur 11 eine Stellung des Klemmkeils 10 zeigt, in welcher der Klemmkeil in Richtung der Bodenwand 15 verschoben angeordnet ist, wobei dabei die erste Schraubverbindung 28 in den jeweiligen geradlinigen Abschnitten 24, 25 der Durchlässe 22, 23 radial mit Bezug auf die Durchlässe 22, 23 betrachtet auswärts bewegt wird. Diese radiale Verschiebung des Klemmkeils 10 in Richtung der Bodenwand 15 endet dann, wenn die erste Schraubverbindung 28 an einem Längsende 40 der geradlinigen Abschnitte 24, 25 angelangt ist, wie es in Figur 11 gezeigt ist. Die erste Schraubverbindung 28, welche bei der Bewegung des Klemmkeils 10 aus der Klemmstellung in die Wartungsstellung den gelockerten Zustand aufweist, bildet ferner eine Schwenkachse 41 aus (siehe zum Beispiel Figur 12), um welche der Klemmkeil 10 bei einer Bewegung in die Wartungsstellung schwenkbar gelagert ist. Mit Hilfe dieser Schwenkachse 41 ist der Klemmkeil 10 aus der in Figur 11 ersichtlichen Stellung in Richtung der zweiten Seitenwand 14 verschwenkbar und wird zur Erreichung der Wartungsstellung in Richtung der zweiten Seitenwand 14 verschwenkt, wie es in Figur 12 gezeigt ist und in welcher der Klemmkeil 10 die Wartungsstellung einnimmt. In der Wartungsstellung ist die Klemmwand 19 des Klemmkeils 10 die Schlagleiste 4 freigeben angeordnet und der Klemmkeil 10 nach wie vor an der zweiten Seitenwand 14 gehalten, so dass der Klemmkeil 10 zum Ausbau der Schlagleiste 4 an der zweiten Seitenwand 14 verbleibt und nicht ausgebaut werden muss.

Zusammenfassend betrifft die vorliegende Erfindung die eine Schlagleistenverriegelung im Rotorkörper, bei welcher der Klemmkeil 10 und die zweite Seitenwand 14 einer jeweiligen Rotorscheibe 2 besonders ausgebildet sind. Ein jeweiliger Klemmkeil 10 ist mit seiner Klemmwand 19 und seinen Seitenschenkeln 20, 21 entsprechend der Kontur der Rotorscheibe 2 so ausgestaltet, dass der Klemmkeil 10 sich nach Entnahme der zweiten Schraubverbindung 29 nach unten, d.h. radial einwärts in Richtung der Bodenwand 15 einer jeweiligen Randausnehmung 6, schlagen lässt. Gemäß bevorzugten Ausgestaltungen gleitet der Klemmkeil 10 mit Hilfe der ersten Schraubverbindung 28 und den geradlinigen Abschnitten 24, 25 der Durchlässe 22, 23 kontrolliert in Richtung der Bodenwand 15 und wird dann in dieser unteren Endposition zu der zweiten Seitenwand 14 der Rotorscheibe 2 hin geschwenkt, so dass der Klemmkeil 10 in der Wartungsstellung angeordnet ist. Diese besondere Kinematik des Klemmkeils 10 gibt in der Wartungsstellung genügend Raum, so dass die Schlagleiste 4 aus der Randausnehmung 6 ausgehoben werden kann, während der Klemmkeil 10 an der Rotorscheibe 2 verbleibt. Nachdem die Schlagleiste 4 gewechselt oder gedreht wurde, werden die Klemmkeile 10 wieder zurückgeschwenkt, nach oben geschoben und durch die erste Schraubverbindung 28 und die zweite Schraubverbindung 29 wieder betriebsbereit in verriegelter Klemmstellung fixiert. Folglich kann erfindungsgemäß zu Wartungszwecken der Klemmkeil 10 an der Rotorscheibe 2 verbleiben.

Die vorstehend beschriebene Erfindung ist selbstverständlich nicht auf die beschriebene und dargestellte Ausführungsform beschränkt. Es ist ersichtlich, dass an der in der Zeichnung dargestellten Ausführungsform zahlreiche, dem Fachmann entsprechend der beabsichtigten Anwendung naheliegende Abänderungen vorgenommen werden können, ohne dass dadurch der Bereich der Erfindung verlassen wird. Zur Erfindung gehört alles dasjenige, was in der Beschreibung enthalten und/oder in der Zeichnung dargestellt ist, einschließlich dessen, was abweichend von dem konkreten Ausführungsbeispiel für den Fachmann naheliegt.

### Bezugszeichenliste

- 1: Rotor
- 2: Rotorscheibe
- 3: Rotorkörper
- 4: Schlagleiste
- 5: axiale Richtung
- 6: Randausnehmungen
- 7: Außenumfang
- 8: Halteteil
- 9: Rotorumlaufrichtung
- 10: Klemmkeil
- 11: Positioniervorrichtung
- 12: erste Seitenwand
- 14: zweite Seitenwand
- 15: Bodenwand
- 16: radiale Richtung
- 17: Umfangsrichtung
- 18: Rückhaltebalken
- 19: Klemmwand
- 20: Seitenschenkel
- 21: Seitenschenkel
- 22: Durchlass an 20
- 23: Durchlass an 21
- 24: geradliniger Abschnitt
- 25: geradliniger Abschnitt
- 26: Rand
- 27: Stufe
- 28: erste Schraubverbindung
- 29: zweite Schraubverbindung
- 30: erstes Durchgangsloch
- 31: zweites Durchgangsloch
- 32: radialer Abstand
- 33: radiale Erstreckung
- 34: Schraubenkopf
- 35: Mutter von 28
- 36: Mutter von 29
- 37: vorgegebene Breite von 22
- 38: Stirnende
- 39: Stirnende
- 40: Längsende von 24 und 25
- 41: Schwenkachse33

## Patentansprüche

1. Prallbrecher mit einem Rotor (1), der mehrere Rotorscheiben (2) aufweist, wobei eine jeweilige Rotorscheibe (2) über ihren Außenumfang (7) verteilt mehrere Randausnehmungen (6) aufweist, welche von dem Außenumfang (7) einer jeweiligen Rotorscheibe (2) radial einwärts erstreckend ausgebildet sind, wobei die Randausnehmungen (6) der mehreren Rotorscheiben (2) zueinander fluchtend angeordnet sind, wobei zueinander fluchtend angeordnete Randausnehmungen (6) zur Halterung einer Schlagleiste (4) ausgebildet sind, wobei eine jeweilige Randausnehmung (6) eine erste Seitenwand (12), eine zweite Seitenwand (14) und eine Bodenwand (15) aufweist, wobei eine jeweilige Randausnehmung (6) an ihrer ersten Seitenwand (12) ein Halteteil (8) aufweist, wobei an der zweiten Seitenwand (14) einer jeweiligen Randausnehmung (6) ein Klemmkeil (10) mit einer Klemmwand (19) angeordnet ist, und wobei der Klemmkeil (10) an der zweiten Seitenwand (14) in einer Klemmstellung fixierbar ist, in welcher die Klemmwand (19) des Klemmkeils (10) die Schlagleiste (4) zwischen sich und dem Halteteil (8) festklemmend angeordnet ist,
**dadurch gekennzeichnet, dass**
der Klemmkeil (10) aus der Klemmstellung in eine Wartungsstellung, in welcher die Klemmwand (19) des Klemmkeils (10) die Schlagleiste (4) freigeben angeordnet ist, an der zweiten Seitenwand (14) bewegbar gelagert ist.

2. Prallbrecher nach Anspruch 1, **dadurch gekennzeichnet, dass** eine Positioniervorrichtung (11) den Klemmkeil (10) in der Klemmstellung an der zweiten Seitenwand (14) fixiert, wobei die Positioniervorrichtung (11) den Klemmkeil (10) bei einer Bewegung aus der Klemmstellung in die Wartungsstellung an der zweiten Seitenwand (14) haltend und relativ zu der zweiten Seitenwand (14) bewegungsführend ausgebildet ist.

3. Prallbrecher nach Anspruch 1 oder 2, **dadurch gekennzeichnet, dass** die Positioniervorrichtung (11) den Klemmkeil (10) bei seiner Bewegung aus der Klemmstellung in die Wartungsstellung entlang der zweiten Seitenwand (14) in Richtung der Bodenwand (15) bewegungsführend ausgebildet ist.

4. Prallbrecher nach Anspruch 1, 2 oder 3, **dadurch gekennzeichnet, dass** die Positioniervorrichtung (11) den Klemmkeil (10) bei seiner Bewegung aus der Klemmstellung in die Wartungsstellung in Richtung der zweiten Seitenwand (14) schwenkbar lagert.

5. Prallbrecher nach einem der Ansprüche 2 bis 4, **dadurch gekennzeichnet, dass** der Klemmkeil (10) mit zwei Seitenschenkeln (20, 21) ausgebildet ist, welche sich von der Klemmwand (19) aus erstrecken und parallel zueinander verlaufen, wobei die zweite Seitenwand (14) zwischen den zwei Seitenschenkeln (20, 21) angeordnet ist und die zwei Seitenschenkel (20, 21) jeweils einen Durchlass (22, 23) aufweisen, dessen Rand (26) mit einer Stufe (27) ausgebildet ist, und wobei die Durchlässe (22, 23) in den zwei Seitenschenkeln (20, 21) fluchtend zueinander ausgebildet sind.

6. Prallbrecher nach Anspruch 5, **dadurch gekennzeichnet, dass** die Positioniervorrichtung (11) eine erste Schraubverbindung (28) aufweist, welche sich durch die zweite Seitenwand (14) und die zwei Seitenschenkel (20, 21) hindurch erstreckt.

7. Prallbrecher nach Anspruch 6, **dadurch gekennzeichnet, dass** der jeweilige Durchlass (22, 23) der zwei Seitenschenkel (20, 21) nach Art einer Kulissenführung und die erste Schraubverbindung (28) nach Art eines Kulissensteins ausgebildet sind, wobei die erste Schraubverbindung (28) für eine Bewegung aus der Klemmstellung heraus derart gelockert ist, dass bei einer Bewegung aus der Klemmstellung in die Wartungsstellung der Klemmkeil (10) mit der zweiten Seitenwand (14) verbunden und relativ zu der zweiten Seitenwand (14) bewegbar ist.

8. Prallbrecher nach Anspruch 6 oder 7, **dadurch gekennzeichnet, dass** die Durchlässe (22, 23) der Seitenschenkel (20, 21) jeweils mit einem geradlinig verlaufenden Abschnitt (24, 25) ausgebildet sind, welcher eine vorgegebene Breite (37) aufweist und welcher sich von einem Stirnende (38) des Klemmkeils (10) bis zu einem gegenüberliegenden Stirnende (39) des Klemmkeils (10) erstreckt, wobei die erste Schraubverbindung (28) eine Führungs- und Konter-Mutter (35) aufweist, deren quadratischer Querschnitt an die vorgegebene Breite (37) des Durchlasses (22, 23) angepasst ausgebildet ist.

9. Prallbrecher nach einem der Ansprüche 6 bis 8, **dadurch gekennzeichnet, dass** die erste und einen gelockerten Zustand aufweisende Schraubverbindung (28) eine Schwenkachse (41) bildet, um welche der Klemmkeil (10) bei einer Bewegung in die Wartungsstellung schwenkbar gelagert ist.

10. Prallbrecher nach einem der Ansprüche 6 bis 9, **dadurch gekennzeichnet, dass** die Positioniervorrichtung (11) eine zweite Schraubverbindung (29) aufweist, welche sich durch die zweite Seitenwand (14) und die zwei Seitenschenkel (20, 21) hindurch erstreckt, wobei in einer axialen Richtung (5) durch die zweite Seitenwand (14) hindurch ein erstes Durchgangsloch (30) und ein zweites Durchgangsloch (31), welches in einem radialen Abstand (32) zu dem ersten Durchgangsloch (30) angeordnet ist, ausgebildet sind, wobei das erste Durchgangsloch (30) die erste Schraubverbindung (28) aufnimmt, und wobei in einer radialen Richtung (16) betrachtet das erste Durchgangsloch (30) zwischen der Bodenwand (15) und dem zweiten Durchgangsloch (31) angeordnet ist.

11. Prallbrecher nach Anspruch 10, **dadurch gekennzeichnet, dass** in der Klemmstellung das zweite Durchgangsloch (31) die zweite Schraubverbindung (29) aufnimmt und die erste Schraubverbindung (28) und die zweite Schraubverbindung (29) jeweils fest angezogene Verbindungen derart bilden, dass der Klemmkeil (10) an der zweiten Seitenwand (14) fixiert gehalten ist.

12. Prallbrecher nach Anspruch 10 oder 11, **dadurch gekennzeichnet, dass** die zweite Schraubverbindung (29) eine Konter-Mutter oder einen T-Nutenstein (36) aufweist, deren Querschnitt an die vorgegebene Breite (37) oder Stufe (27) des Durchlasses (23) angepasst ausgebildet ist.
